# DEMANDE DE BREVET EUROPEEN

(11) **EP 0 080 952 A1**
(43) Date de publication de la demande: **08.06.1983**
(21) Numéro de dépôt: 82402175.2
(22) Date de dépôt: 30.11.1982
(51) Int. Cl.: B65D 88/16

(54) **Conteneur souple à double fond plat, son procédé de fabrication**

(30) Priorité: 01.12.1981 FR 8122499
(71) Demandeur: BOUSSAC SAINT FRERES B.S.F. Société anonyme dite:, F-59800 Lille (FR)
(72) Inventeur: Desesquelles, Jean-Pierre, F-80850 Berteaucourt-les-Dames (FR)
(74) Mandataire: Roger-Petit, Jean-Camille

(57) **Abrégé**

Le fond du conteneur est formé par une paire de pattes carrées (4, 5), qui prolongent vers le bas les deux parois (19, 20) du conteneur sur une moitié du bord inférieur de ces parois, ces pattes, qui étaient initialement en vis à vis, étant reliées, chacune par son bord inférieur libre (D, B), à la moitié (A, C) dépourvue de prolongement du bord inférieur de la paroi opposée du conteneur, ce conteneur étant ainsi pourvu d'un double fond plat et carré, formé par les deux pattes croisées, et les deux lignes de liaison des pattes aux parois du sac étant situées sur les côtés du double fond résultant, l'une sur un bord du fond intérieur et l'autre sur un bord du fond extérieur, ces deux lignes de liaison ayant une extrémité située à un même angle du fond carré.

Application à des conteneurs prévus pour 100 kg à plusieurs tonnes de matières en vrac, le fond du conteneur étant robuste et peu fragile, et en particulier aux conteneurs avec boucles de levage et fente de remplissage (3).

## Description

La présente invention se rapporte à un conteneur ou sac souple pouvant contenir de 100 kg à plusieurs tonnes de matières en vrac, notamment des matières fluantes, pulvérulentes ou granuleuses. Ce sac peut être en tissu de bandelettes de polypropylène, en toile enduite ou non, ou en tout autre fibre tissée naturelle, artificielle ou synthétique. Ce conteneur peut être muni d'un sac intérieur étanche, par exemple en polyéthylène.

Un tel sac muni, du fait de son mode de réalisation, d'un double fond plat, qui renforce la solidité du sac, est connu par la demande de brevet français n° 2 356 569, déposée le 27 juin 1977. Toutefois, compte tenu du mode de réalisation du fond du sac, les deux coutures de formation de ce fond traversent axialement celui-ci suivant deux direction perpendiculaires. Ces zones fragiles de couture appuient sur le sol ou sur des sacs sous-jacents,lorsque les sacs sont pleins et il y a un risque d'endommagement par frottement de ces zones fragiles au cours des manipulations du sac.

La présente invention a pour but de remédier à cet inconvénient. A cet effet, elle a pour objet un conteneur souple à double fond plat, destiné à l'emballage et au transport de matières en vrac et muni de préférence d'un sac intérieur en une matière étanche, caractérisé en ce que son fond est formé par une paire de pattes carrées (4, 5) qui prolongent vers le bas les deux parois (19, 20) du conteneur sur une moitié du bord inférieur de ces parois, ces pattes, qui étaient initialement en vis-à-vis, étant reliées, chacune par son bord inférieur libre (_{D}, B) à la moitié (A,C) dépourvue de prolongement du bord inférieur de la paroi opposée du conteneur, ce conteneur étant ainsi pourvu d'un double fond plat et carré, formé par les deux pattes croisées, et les deux lignes de liaison des pattes aux parois du sac étant situées sur les côtés du double fond résultant, l'une (15) sur un bord du fond intérieur et l'autre (₁4) sur un bord du fond extérieur, ces deux lignes de liaison ayant une extrémité située à un même angle (16) du fond carré.

Ainsi, suivant la présente invention, le fond du conteneur n'est plus traversé en son milieu par des lignes de jonction fragiles, généralement des coutures.. Ces lignes de jonction ou ces coutures sont maintenant situées latéralement sur le fond et, étant donné qu'en outre le fond du conteneur rempli est généralement légèrement bombé, ces lignes de jonction ou coutures ne frottent pas sur le sol ou sur les sacs sous-jacents. Elles sont donc protégées et la solidité du conteneur à double fond suivant l'invention s'en trouve accrue.

Bien que lesdites lignes de liaison soient préférablement des coutures, telles que des surjets et des piqûres, elles peuvent aussi résulter d'un agrafage ou d'un collage, ou de tout autre moyen connu permettant la jonction de deux bords libres.

Un autre objet de l'invention est un procédé de fabrication d'un tel conteneur, à partir d'un morceau rectangulaire de matière en double épaisseur constituant les deux parois du conteneur. Ce procédé est caractérisé en ce qu'on enlève par découpage dans un angle inférieur des deux parois superposées (19 et 20) un carré de matière dont le côté est égal à la moitié de la largeur des parois, de façon à former, à l'autre angle inférieur des deux parois superposées, deux pattes carrées (4,5), dont le côté est égal à la moitié de la largeur des parois, on supprime, s'il-y a lieu, la liaison latérale existant éventuellement entre les deux pattes, afin que ces deux pattes soient libres, on assemble éventuellement les bords latéraux des deux parois, au-dessus des pattes (en 8 et 9), si ces bords latéraux ne sont pas déjà reliés, on relie le bord inférieur libre (D) de la patte solidaire de l'une des parois au bord inférieur (A) dépourvu de patte de la paroi opposée, et on relie le bord inférieur libre (B) de la patte solidaire de l'autre paroi au bord inférieur (C) dépourvu de patte de la paroi opposée à cette autre paroi, les deux pattes étant ainsi rabattues l'une au-dessus de l'autre, suivant deux directions perpendiculaires, pour former le fond double, plat et carré du conteneur, fond dont la largeur est égale à celle des pattes, les deux lignes de liaison (15 et 14) des pattes aux parois du conteneur étant situées sur les côtés du double fond résultant, l'une sur un bord du fond intérieur et l'autre sur un bord du fond extérieur, ces deux lignes de liaison ayant une extrémité située à un même angle (16) du fond carré.

De façon avantageuse, après avoir enlevé .par découpage un carré de matière de largeur égale à la moitié de celle des parois, dans un angle inférieur des deux parois superposées, on fend sur une faible longueur (en 6 et 7) les deux parois superposées (19 et 20), suivant leur axe longitudinal et dans le prolongement du bord latéral interne des pattes, en vue de former, sur le bord libre inférieur et dépourvu de patte de chacune des deux parois, une bavette (C,A) de faible largeur, sur laquelle on appliquera une portion (B,D) de même faible largeur du bord inférieur libre de la patte associée, pour faciliter la liaison ensuite réalisée entre le bord inférieur libre de cette patte et le bord inférieur dépourvu de patte de la paroi opposée du conteneur.

La double épaisseur de matière constituant les deux parois superposées peut être obtenue au moyen de deux bandes rectangulaires de matière que l'on superpose, ou au moyen d'une bande unique (1) rectangulaire de matière, que l'on plie en deux suivant son axe médian transversal ou longitudinal, ou au moyen d'un morceau de tube cylindrique de matière, que l'on aplatit pour le découpage engendrant lesdites pattes. Après le découpage initiai donnant naissance aux pattes et après la formation éventuelle desdites bavettes, il faut pratiquer entre les deux pattes une fente latérale d'une longueur égale au côté des pattes carrées, éventuellement prolongée de la largeur de ladite bavette, pour libérer les pattes l'une de l'autre, lorsque les deux parois du conteneur sont obtenues à partir d'un morceau de tube cylindrique aplati de matière, dont une extrémité forme la gueule du conteneur et dont l'autre extrémité forme le fond du conteneur, auquel cas il n'y a aucune liaison à réaliser sur les bords latéraux du conteneur, ou lorsque les deux parois superposées du conteneur résultent du pliage d'une bande rectangulaire de matière suivant l'axe médian longitudinal de celle-ci et que lesdites pattes sont formées le long de cet axe médian, une liaison devant être réalisée sur un seul des bords latéraux du conteneur dans ce cas.

Le procédé suivant l'invention s'applique, en particulier, au cas des conteneurs souples présentant à leur sommet deux boucles de levage séparées par une fente de remplissage ; cette fente résulte d'une entaille formée au milieu du sommet du conteneur, ce sommet étant fermé de part et d'autre de cette entaille, soit par des moyens de liaison, soit parce qu'il est constitué par un pli d'une bande de matière formant le conteneur ; quand aux boucles de levage, elles résultent, d'une part, de ladite fente médiane et, d'autre part, du fait que les bords latéraux des deux parois du conteneur sont dépourvus de liaison, à partir du sommet du conteneur, sur une distance approximativement égale à la profondeur de la fente de remplissage.

Le double fond du conteneur suivant l'invention n'est pas entièrement fermé, puisque les bords des parois latérales du conteneur et les bords du fond carré ne sont reliés que suivant deux côtés de celui-ci. Il en résulte une certaine mobilité de ce fond, qui diminue sa fragilité sous charge, mais un tel fond n'est pas étanche ; ceci est toutefois sans inconvénient, lorsque le conteneur comprend,comme cela est généralement le cas, un sac intérieur étanche. Il est cependant possible, si on le désire, de solidariser les parois latérales du conteneur et son fond, le long des deux autres côtés de celui-ci, le fond du conteneur étant alors complètement fermé.

Une forme particulière d'exécution du conteneur suivant l'invention va être décrite ci-après, à titre d'exemple purement indicatif et nullement limitatif, en référence au dessin annexé sur lequel :
La figure 1 est une vue en plan d'une bande de matière découpée et déployée, à partir de laquelle le conteneur sera fabriqué.
La figure 2 est une vue en perspective de la même bande de matière pliée suivant son axe médian transversal.
Les figures 3 et 4 sont deux vues de dessous correspondant à la figure 2.
Les figures 5 à 7 sont des vues schématiques en élévation et partiellement en perspective illustrant la confection du fond du conteneur.
La figure 8 est une vue en perspective du conteneur terminé, suspendu à un crochet de grue.

Le conteneur est réalisé à partir d'une bande rectangulaire 1 en tissu, par exemple de bandelettes de polypropylène, que l'on a re^{p}liéesuivant son axe transversal médian 2 (figure 2), que l'on a entaillée au milieu de la ligne de pliage 2 et perpendiculairement à celle-ci, pour former une fente de remplissage.3, et que l'on a découpée de façon à former, dans un angle inférieur de la bande 1 repliée, deux pattes carrées en regard 4 et 5, dont le côté est égal à la moitié de la largeur de la bande 1, les deux moitiés de la bande repliée sur elle-même représentant les deux parois (19 et 20) superposées du conteneur. Le conteneur à nouveau déployé a l'aspect représenté à la figure 1. On a un peu prolongé la découpe, en 6 et en 7, au-delà des pattes 4 et 5, ce qui forme, sur les bords inférieurs dépourvus de patte des deux parois du conteneur, une bavette de faible largeur, respectivement C et A (voir figures 1 et 2), sur laquelle viendra s'appliquer le bord inférieur d'une patte, respectivement le bord B de la patte 5 et le bord D de la patte 4, pour la formation du fond du conteneur. Sur les figures 2 à 4, les doubles flèches Fi et Fi indiquent les directions de rapprochement de la bavette A et du bord D de la patte 4, d'une part, et de la bavette C et du bord B de la patte 5 d'autre part.

Avant de former le fond du conteneur, on ferme les bords latéraux de ce dernier, généralement, par des coutures, telles que l'association d'un surjet et d'une piqûre, ces coutures 8 et 9 étant arrêtées à une certaine distance du bord supérieur du conteneur constitué dans la ligne de pliage 2, et cette distance étant approximativement égale à la profondeur de la fente de remplissage 3, en vue de la formation, en haut du conteneur, de deux boucles de levage 10 et 11 (voir les figures 5 à 7).

Le fond du conteneur est formé, généralement aussi, au moyen de coutures, bien que l'on puisse avoir recours à un agrafage ou à un collage. On applique le bord D de la patte 4 sur la bavette A, par un déplacement suivant la flèche double F₁, ce qui donne naissance à la ligne de pliage 17, et on solidarise, par exemple par des coutures 15, ce bord et cette bavette qui, à la figure 5, est cachée derrière la bavette C.

Le conteneur a alors l'aspect montré à la figure 6. Une ligne de pliage longitudinale et médiane s'est formée sur chacune des deux parois du conteneur, entre le fond de la fente de remplissage 3 et le bord interne des bavettes A et C, ces lignes de pliage étant chiffrées 12, pour celle qui est visible sur le dessin, et 13 pour celle située sur la paroi cachée (20) du conteneur, qui a pris une forme générale parallélépipédique. On applique ensuite le bord B de la patte 5 sur la bavette C, par un déplacement suivant la flèche double F_{2'} ce qui donne naissance à la ligne de pliage 18, et on solidarise ce bord et cette bavette, par exemple par des coutures 14. Les coutures de liaison 15 du bord D et de la bavette A sont seulement visibles en pointillé à la figure 8 du dessin, qui montre en perspective le conteneur terminé et suspendu par ses boucles de levage 10 et 11 au crochet d-'une grue.

Les lignes de liaison du double fond aux parois du conteneur sont donc les coutures 15 pour le fond interne et les coutures 14 pour le fond externe, ces deux lignes de liaison se rejoignant à un angle 16 du fond carré réalisé. Les côtés 17 et 18 du fond ne sont pas fermés, mais ils peuvent l'être, également par des coutures, si besoin est, par exemple en l'absence d'utilisation d'un sac interne étanche.

On voit sur les figures 6 et 7 que le fond carré obtenu peut prendre une forme légèrement bombée vers l'extérieur, surtout lorsque le conteneur est chargé, et que, de ce fait, les coutures de formation du fond, 14 et 15, ne sont pas en contact avec le sol, et nota mment les coutures 14, qui sont celles du fond externe du double fond.

Des modifications de détail du domaine des équivalents techniques peuvent être apportées au conteneur décrit ci-dessus, sans que l'on s'écarte pour autant du domaine ae l'invention.

## Revendications

1. Conteneur souple à double fond plat, destiné à l'emballage et au transport de matières en vrac et muni de préférence d'un sac intérieur en une matière étanche, caractérisé en ce que son fond est formé par une paire de pattes carrées (4, 5), qui prolongent vers le bas les deux parois (19, 20) du conteneur sur une moitié du bord inférieur de ces parois, ces pattes, qui étaient initialement en vis à vis, étant reliées, chacune par son bord inférieur libre (D, B) à la moitié (A, C) dépourvue de prolongement du bord inférieur de la paroi opposée du conteneur, ce conteneur étant ainsi pourvu d'un double fond plat et carré, formé par les deux pattes croisées et les deux lignes de liaison des pattes aux parois du sac étant situées sur les côtés du double fond résultant, l'une (15) sur un bord du fond intérieur et l'autre (14) sur un bord du fond extérieur, ces deux lignes de liaison ayant une extrémité située à un même angle (16) du fond carré.

2. Procédé de fabrication du conteneur souple à double fond plat suivant la revendication 1, à partir d'un morceau rectangulaire de matière en double épaisseur constituant les deux parois (19, 20) du conteneur, caractérisé en ce qu'on enlève par découpage dans un angle inférieur des deux parois superposées (19 et 20) un carré de matière dont le côté est égal à la moitié de la largeur des parois, de façon à former, à l'autre angle inférieur des deux parois superposées, deux pattes carrées (4, 5), dont le côté est égal à la moitié de la largeur des parois, on supprime, s'il y a lieu, la liaison latérale existant éventuellement entre les deux pattes, afin que ces deux pattes soient libres, on assemble éventuellement les bords latéraux des deux parois, au-dessus des pattes (en 8 et 9), si ces bords latéraux ne sont pas déjà reliés, on relie le bord inférieur libre (D) de la patte solidaire de l'une des parois au bord inférieur (A) dépourvu de patte de la paroi opposée, et on relie le bord inférieur libre (B) de la patte solidaire de l'autre paroi au bord inférieur (_{C}) dépourvu de patte de la paroi opposée à cette autre paroi, les deux pattes étant ainsi rabattues l'une au-dessus de l'autre, suivant deux directions perpendiculaires, pour former le fond double, plat et carré du conteneur, fond dont la largeur est égale à celle des pattes, les deux lignes de liaison (15 et 14) des pattes aux parois du conteneur étant situées sur les côtés du double fond résultant, l'une sur un bord du fond intérieur et l'autre sur un bord du fond extérieur, ces deux lignes de liaison ayant une extrémité située à un même angle (16) du fond carré.

3. Procédé suivant la revendication 2, caractérisé en ce que après avoir enlevé par découpage un carré de matière de largeur égale à la moitié de celle des parois, dans un angle inférieur des deux parois superposées, on fend sur une faible longueur (en 6 et 7) les deux parois superposées (19 et 20) suivant leur axe longitudinal et dans le prolongement du bord latéral interne des pattes, en vue de former, sur le bord libre inférieur et dépourvu de patte de chacune des deux parois, une bavette (C, A) de faible largeur, sur laquelle on appliquera une portion (B, D) de même faible largeur du bord inférieur libre de la patte associée, pour faciliter la liaison ensuite réalisée entre le bord inférieur libre de cette patte et le bord inférieur dépourvu de patte de la paroi opposée du conteneur.

4. Procédé suivant la revendication 2 ou 3, caractérisé en ce que la double épaisseur de matière constituant les deux parois superposées (19, 20) est obtenue au moyen de deux bandes rectangulaires de matière que l'on superpose, ou au moyen d'une bande unique (1) rectangulaire de matière, que l'on plie en deux suivant son axe médian tranversal ou longitudinal, ou au moyen d'un morceau de tube cylindrique de matière, que l'on aplatit pour le découpage engendrant lesdites pattes.

5. Procédé suivant la revendication 4, caractérisé en ce qu'après le découpage initial donnant naissance auxdites pattes (4, 5) et après la formation éventuelle desdites bavettes (C, A), on pratique entre les deux pattes une fente latérale d'une longueur égale au côté des pattes carrées, éventuellement prolongée de la largeur de ladite bavette, pour libérer les pattes l'une de l'autre, lorsque les deux parois du conteneur sont obtenues à partir d'un morceau de tube cylindrique aplati de matière, dont une extrémité forme la gueule du conteneur et dont l'autre extrémité forme le fond du conteneur, auquel cas il n'y a aucune liaison à réaliser sur les bords latéraux du conteneur, ou lorsque les deux parois superposées du conteneur résultent du pliage d'une bande rectangulaire de matière suivant l'axe médian longitudinal de celle-ci et que lesdites pattes sont formées le long de cet axe médian, une liaison devant être réalisée sur.un seul des bords latéraux du conteneur dans ce cas.

6. Procédé suivant l'une quelconque des revendications 2 à-5;caractérisé en ce que l'on ferme le fond du sac sur la totalité de son pourtour, pour le rendre étanche, en reliant à la base des parois du sac les côtés du fond non encore reliés à ces parois (en 17 et en 18).

7. Application du procédé suivant l'une quelconque des revendications 2 à 6 aux conteneurs souples présentant à leur sommet deux boucles de levage séparées par une fente de remplissage.
